# EUROPÄISCHE PATENTSCHRIFT

(11) **EP 1 094 158 B1**
(45) Veröffentlichungstag und Bekanntmachung des Hinweises auf die Patenterteilung: **05.07.2006**
(21) Anmeldenummer: 00122332.0
(22) Anmeldetag: 23.10.2000
(51) Int. Cl.: E01F 15/04, E01F 9/011, E01F 9/013

(54) **Verfahren und Vorrichtung zum Befestigen von Leitpflöcken, Leitschienen und dergleichen**
Process and apparatus for fixing marker posts, guardrails or similar
Procédé et dispositif de fixage de balises routières, de lisses de sécurité ou analogue

(30) Priorität: 21.10.1999 AT 177799
(43) Veröffentlichungstag der Anmeldung: 25.04.2001
(73) Patentinhaber: Schwenniger, Helga, 6020 Innsbruck (AT); Fedrizzi, Sergio, 6020 Innsbruck (AT)
(72) Erfinder: Schwenniger, Helga, 6020 Innsbruck (AT); Fedrizzi, Sergio, 6020 Innsbruck (AT)

(56) Entgegenhaltungen:
- DE-U- 9 303 097
- DE-U- 29 621 405
- FR-A- 2 718 481
- FR-A- 2 747 419
- GB-A- 2 027 769

## Beschreibung

Die Erfindung betrifft ein Verfahren zur Befestigung von Gegenständen jeglicher Art, die entlang von Straßen, Autobahnen oder Wegen zu deren Begrenzung oder Absicherung, zur Regelung des Verkehrs, zur Vermittlung von Informationen, zur Beleuchtung von Straßen oder Wegen, zu Reklamezwecken und dergleichen angebracht werden, eine Vorrichtung zur Durchführung dieses Verfahrens und die Verwendung dieser Vorrichtung.

Gegenstände, die am Straßenrand zur Begrenzung bzw. Absicherung der Fahrbahn dienen, wie beispielsweise Leitpflöcke, Randsteine und dergleichen, werden derzeit in der Regel dadurch befestigt, daß diese direkt in den Boden versenkt oder durch Einbetonieren fest mit dem Boden verbunden werden. Bei Leitpflöcken, die bereits mit einem Sockel ausgestattet sind, wird dieser Sockel ebenfalls direkt in den Boden versenkt. Handelt es sich bei solchen Begrenzungen um Gegenstände aus Holz oder Plastik, wie beispielsweise Pflöcke in runder oder eckiger Form oder Brüstungen, werden diese ebenfalls direkt und endgültig in den Boden versenkt oder durch Einbetonieren im Boden verankert; danach ist es nicht mehr möglich, sie auch nur zeitweilig wieder zu entfernen.

Zur Befestigung von Leitschienen sind mehrere Methoden gebräuchlich. Entweder werden die Leitschienensteher direkt in den Boden, die Straßenbefestigung, eine Seitenmauer, einen Mauervorsprung oder in den Fahrbahntrennsockel aus Stahlbeton einbetoniert oder beispielsweise mittels eines Luftdruckhammers in den Boden getrieben. Die Leitschienensteher können auch auf einer Stahlplatte aufgeschweißt sein, welche ihrerseits wiederum, wie normalerweise üblich, auf einem Unterbau aus Beton mittels spezieller Dübel fixiert wird.

Nach den oben angeführten Methoden werden im wesentlichen auch Verkehrszeichen, Hinweistafeln, Reklametafeln und dergleichen entlang von Straßen befestigt. Die oben angeführten Methoden haben den Nachteil, daß bei Beschädigungen der genannten Gegenstände, wie beispielsweise Leitpflöcke, Randsteine, Leitschienen oder Verkehrszeichen, aufwendige Reparaturarbeiten ausgeführt werden müssen, die in der Regel einen großen zeitlichen und materiellen Aufwand erfordern. Beschädigungen entstehen hauptsächlich durch Verkehrsunfälle, treten aber auch bei der Schneeräumung durch Schneepflüge oder beim Mähen durch Rasenmäher von Seiten- bzw. Mittelstreifen von Fahrbahnen oder bei Muren- oder Lawinenabgängen häufig auf. Weitere gravierende Nachteile sind darin zu sehen, daß diese Gegenstände, wie beispielsweise Leitpflöcke, Leitschienen, Hinweistafeln oder Verkehrszeichen, in Situationen, in denen dies erforderlich oder zumindest vorteilhaft wäre, beispielsweise bei der Schneeräumung, beim Mähen oder bei Verkehrsumleitungen, nicht kurzzeitig entfernt und ohne großen Aufwand wieder angebracht werden können.

Zudem ist die Beseitigung von Schäden, wenn beispielsweise Leitpflöcke oder Leitschienensteher ersetzt werden müssen, zeitraubend. Das bringt die von Verkehrsteilnehmern häufig zu beobachtende Gefahr mit sich, daß beispielsweise Straßenbegrenzungen an wichtigen Stellen für längere Zeit fehlen oder in einem für die erforderliche Absicherung ungeeigneten Zustand verbleiben. Zudem sei bemerkt, daß alternative Systeme, insbesondere solche, die z.B. Pfosten auf nicht herkömmliche Weise auf einer Stahlbasis und diese wiederum mit speziellen Dübeln auf einem Betonbett verankern, folgende Nachteile bergen:
a) sie bieten nur beschränkt Sicherheit, da sie bekanntlich bei horizontalen Schüben (Verkehrsunfällen) nachgeben können
b) im Falle einer Senkung des Fundaments können die Stahlplatte und die Dübel nicht mehr ohne Veränderungen an derselben Stelle angebracht werden.

Die Erfindung betrifft ein Verfahren und eine Vorrichtung mit denen die oben genannten Nachteile vermieden werden können. Denn sie gibt der Straßen- und Autobahnverwaltung die Möglichkeit, jederzeit wenn nötig einzugreifen und die oben genannten Gegenstände auch nur zeitweilig zu entfernen; zudem ist eine Stoßfestigkeit gewährleistet, die größer als jene herkömmlicher Systeme ist. Die bis dato angewandte Methode ist aus folgenden Gründen besonders nachteilig:
a) der große Zeitaufwand für Entfernung und Ersatz
b) die Entstehung verkehrsbehindernder Baustellen
c) die Unwirtschaftlichkeit.
d) der Tatsache, daß Leitpflöcke nicht zeitweilig entfernt werden können, wenn immer es nötig ist, z.B. zum Mähen des Rasens längs den Straßen.

In den Patentschriften AT-B-391503, US-A-3709188 und DE-A-3733973 werden im Boden verankerte Hülsen beschrieben, die unter anderem zur Befestigung von Verkehrszeichen, Ampeln und dgl. dienen. Die im Stand der Technik beschriebenen Vorrichtungen und Verfahren weisen jedoch die Nachteile auf, daß sie nur auf Objekte mit rundem Querschnitt angewandt werden können und die oben bereits ausführlich beschriebenen Probleme nicht lösen.

Dem gegenüber trägt die Erfindung der Tatsache Rechnung, daß es auf dem Markt Leitpflöcke und Leitschienensteher mit verschiedenem Querschnitt von unterschiedlichen Herstellern gibt und die erfindungsgemäße Vorrichtung und das Verfahren in allen Fällen zur Anwendung gelangen kann. Der beanspruchte Hohlkörper unterscheidet sich auch dadurch, daß er vorzugsweise niveaugleich mit Bodenhöhe oder auch unterhalb des Boden abschließt, wobei man unter Boden die Fahrbahn, eine Mauer oder den Fahrbahntrennsockel aus Beton usw. versteht. Dies ist besonders wichtig, da der Hohlkörper keine Behinderung darstellt und im Fall einer zeitweiligen Entfernung den Verkehr und Arbeiten auf der Fahrbahnoberfläche nicht behindert. Des weiteren unterscheidet sich die erfindungsgemäße Vorrichtung und das Verfahren von den oben angeführten anderen Systemen auch dadurch, daß Leitpflöcke und Leitschienensteher jeglichen Querschnitts und jeglichen Materials einfach montiert und abmontiert werden können. Diese Gegenstände werden regelmäßig einfach eingeschoben oder herausgezogen, ohne daß dazu besondere Überwurfmuttern, Klemmhülsen, Verschraubungen oder ähnliche Befestigungsmittel angebracht und wieder entfernt werden müssen

Die FR-A-2 718 481 offenbart eine Vorrichtung, die zur Befestigung von Gegenständen unterschiedlichster Art und Bauweise im Untergrund (Fundament) dient. Diese Vorrichtung besteht aus einem gegenüber Witterungs- und Umwelteinflüssen resistenten, stoßfesten Material gefertigten, an der Unterseite geschlossenem, konisch geformten Hohlkörper mit einem kreisrundem Querschnitt größeren Durchmessers, innerhalb dessen konzentrisch ein Hohlkörper mit einem kreisrunden Querschnitt kleineren Durchmessers befestigt ist. Der Hohlkörper wird an der für die Befestigung des Gegenstandes gewünschten Stelle im Untergrund verankert, wobei der innere, konzentrisch angeordnete Hohlkörper kleineren Durchmessers einen Teil des zu befestigenden Gegenstandes in sich aufnehmen und diesen umschließen kann, so daß dieser Gegenstand an der gewünschten Stelle im Untergrund befestigt und auch auf einfache Weise wieder entfernt werden kann. Eine Abdickung des an der Oberseite nach Entfernung des zu befestigenden Gegenstandes offenen Hohlkörpers ist nicht vorgesehen.

In der DE-U-29 621 405 ist eine Bodenhülse zum Verankern von Stangen, insbesondere Schneestangen beschrieben. Die Bodenhülse besteht aus einem Rohr mit kreisrundem Durchmesser, welches in einen trichterförmigen Aufsatz mit darauf angeordneten Klappen zum Verschließen der Bodenhülse mündet. Der trichterförmige Aufsatz mit größerem Durchmesser ist in erster Linie deshalb erforderlich, um den nötigen Platz für die geöffneten Klappen zu schaffen, wenn sich diese beim Einführen der Stange in die Bodenhülse nach innen öffnen.

Der Erfindung liegt daher die Aufgabe zugrunde, ein Verfahren zur Befestigung von Gegenständen jeglicher Art, die entlang der Fahrbahn von Autobahnen und Straßen oder entlang von Wegen jeglicher Art, auf oder neben Plätzen zu deren Begrenzung bzw. Absicherung, zur Regelung oder Kontrolle des Verkehrs, zur Vermittlung von Hinweisen und Informationen, zur Beleuchtung von Straßen oder Wegen, zu Reklamezwecken und dergleichen üblicherweise angebracht werden, zu schaffen, bei dem auf eine einfache Art und Weise die Befestigung des Gegenstandes an der gewünschten Stelle im Fundament und, falls erforderlich auf ebenso einfache Art dessen Entfernung ermöglicht wird. Zudem sollte das Verfahren eine einfache und automatische Handhabung und Anordnung zum Verschließen der Öffnung des zur Befestigung des Gegenstandes benötigten Hohlkörpers an dessen Oberseite nach Entfernung des im Hohlkörper befestigten Gegenstandes bereitstellen.

Zu diesem Zweck wird ein Verfahren gemäß Anspruch 1 und eine Vorrichtung gemäß Anspruch 2 vorgeschlagen.

Der oder die zu befestigenden Gegenstände umfassen vorzugsweise unter anderem Straßenbegrenzungen aller Art, wie Leitpflöcke, Kabel-Grenz- oder Schneepflöcke beliebiger Höhe oder entsprechende Begrenzungen aus Holz, Metall oder Plastik, Brüstungen, Einfriedungen, Leitschienen, Verkehrszeichen, Hinweisschilder, Halterungen für Straßenbeleuchtungen, Reklametafeln usw. Bevorzugt eignet sich das Verfahren zum Befestigen von Leitpflöcken aus Holz, Metall oder Plastik, wobei die spezielle Form dieser Pflöcke keine Rolle spielt und diese beispielsweise einen kreisförmigen, ovalen, drei-, vier- oder mehreckigen Querschnitt aufweisen können. Ganz bevorzugt eignet sich das Verfahren zum Befestigen von Leitschienenstehern. Dabei können diese Leitschienensteher alle üblichen Formen aufweisen. Solche Formen sind beispielsweise T-Form, U-Form, IPE-Form, HE-Form oder dergleichen.

Derzeit werden Leitschienesteher auf die folgende Weise aufgestellt: sie werden endgültig in eine Mauer oder im Fahrbahntrennsockel mit Beton eingegossen weshalb zu deren Entfernung der Beton aufgebrochen werden muß. Bei der hier vorliegenden Erfindung wird dagegen der Steher am unteren Teil zunächst in einen Hohlkörper eingeführt und dann erst einbetoniert. Damit wird vorteilshafterweise erreicht, daß der Steher jederzeit auf einfache Weise herausgenommen und wieder eingeführt werden kann, wodurch auch die Leitschiene selbst abmontiert und ausgetauscht werden kann.

Die Leitschienensteher, seien sie IPE-, HE- oder U-förmig, können bei einer nicht erfindungsgemäßen Ausführung in einen Hohlkörper eingeführt und anschließend kann eine horizontale Schiene montiert werden. Diese Stahlteile haben ein großes Gewicht und geben somit genügend Stabilität. Der Druck oder die Schubkraft, denen Leitschienen oder ähnliches ausgesetzt sind, wird bei Verkehrsunfällen immer horizontal, bei Murenabgängen von oben nach unten ausgeübt. Die Schrauben (siehe Beispiele 5 und 6, Abbildung 5 und 6) sind für die Nivellierung, und ordentliche Wartung von Bedeutung, und müssen nicht geöffnet werden um den Steher aus dem Hohlkörper zu entfernen. Sie können jedoch bei der Montage als zusätzliche Stütze benutzt werden.

Der zur Durchführung des erfindungsgemäßen Verfahrens mit dem Fundament fest verbundene Hohlkörper besteht aus einem festen, gegen Umwelt- und Witterungseinflüsse jeglicher Art resistenten Material, wobei Eisen als Material bevorzugt, rostfreier Stahl besonders bevorzugt ist. Ganz besonders bevorzugt eignet sich verzinkter Stahl. Je nach Art und Größe des zu befestigenden Gegenstandes ist auch die Verwendung von Hohlkörpern aus stoßfesten Kunststoffen möglich. Kunststoff eignet sich beispielsweise zur Befestigung von Leitpflöcken aus Plastik oder Holz. Die Wandstärke des Materials wird so gewählt, daß der Hohlkörper gegenüber Stößen widerstandsfähig ist, insbesondere gegenüber horizontalen Stößen (Schüben). Insbesondere bei der Befestigung von Leitpflöcken, Straßenbegrenzungen, Leitschienenstehern und dergleichen wird das Material so gewählt, daß der Hohlkörper selbst widerstandsfähiger als der zu befestigende Gegenstand ist. Bei der Verwendung von Stahl sind hierfür Wandstärken von 0,20 - 20,00 mm geeignet, wobei Wandstärken von 3,00 - 10,00 bevorzugt und 3,00 - 5,00 mm besonders bevorzugt sind. Der Hohlkörper ist an der Unterseite geschlossen, wobei die Unterseite vorzugsweise eine solche geometrische Form aufweist, die das Eindringen in das Fundament erleichtert. Beispielsweise kann die Unterseite flach, oder konisch geformt sein oder in einen Kegelspitz auslaufen.

Die Oberseite des Hohlkörpers in Gebrauchsstellung ist abdeck und verschließbar. Dazu ist der Hohlkörper mit einer in seinem Innern, bereits befestigten und durch einen Federmechanismus zu bediendenden Abdeckplatte, d.h. einer federgestützten Abdeckplatte, versehen, die ein Öffnen bereits durch leichtes Andrücken des zu befestigenden Gegenstandes bei dessen Einsetzen, und ein automatisches Verschließen bei dessen Entfernung gewährleistet.

Die Öffnung kann dadurch geschehen, daß die Abdeckplatte mittels einer Feder innerhalb des Hohlkörpers in senkrechter Richtung parallel zu den Seitenflächen des Hohlkörpers frei beweglich ist und entsprechend beim Einführen des Gegenstandes gegen die Wirkung der Feder in die Richtung des unteren Endes des Hohlkörpers in Gebrauchsstellung bewegt wird und sich beim Entfernen des Gegenstandes selbsttätig durch die Kraft der besonderen im Hohlkörper befindliche Feder bis zu einer an der Oberseite des Hohlkörpers befindlichen Sperre verschiebt und diesen so verschließt.

Die senkrechte Führung der Abdeckplatte im Hohlkörper wird vorteilhafterweise dadurch erreicht, daß die Abdeckplatte seitliche Führungsbolzen aufweist, die durch in der Seitenwand des Hohlkörpers angebrachte Schlitze gleiten. Die Feder wird im Inneren des Hohlkörpers an einer im unteren Teil des Hohlkörpers eigens dafür vorgesehenen Aufsetz- oder Befestigungsvorrichtung angebracht, während sie gegen oben von der fixierten Abdeckplatte blockiert wird. Aufgrund ihrer Mechanik drückt die Feder immer nach oben gegen die Abdeckplatte. Bei der Entfernung des vorher befestigten Gegenstandes drückt die Feder die Abdeckplatte bis zum Ende der Führung nach oben, wodurch das Eindringen von Fremdkörpern verhindert werden kann. Wenn dann der zu befestigende Gegenstand eingeführt wird, wobei dieser die Abdeckplatte im Hohlkörper von oben nach unten drückt, wird die Feder (unter leichtem Druck) komprimiert. Automatisch gleiten Abdeckplatte, Feder und Gegenstand im Hohlkörper nach unten. Die Feder steht dadurch fast immer unter Druck. Damit sie also auf Belastung immer reagiert und funktionstüchtig bleibt, muß die Feder folgende besondere Eigenschaften aufweisen:
a) sie muß eine starke Windung aufweisen.
b) sie muß eine große Schubkraft aufweisen; diese muß allerdings kleiner als diejenige Kraft sein mit der der Gegenstand in den Hohlkörper eingeführt wird;
c) in der Komprimierungsphase darf sie nur einem Teil ihrer Druckbelastbarkeit ausgesetzt sein.

In den Fällen, in denen der Hohlkörper den unteren, zur Fixierung des zu befestigenden Gegenstandes bestimmten Teil nicht direkt umschließt, sondern einen größeren Umfang aufweist, wird in der Oberseite vorzugsweise nur eine Öffnung im Umfang des aufzunehmenden Gegenstandes ausgespart und der Gegenstand mit der oben beschriebenen Methode blockiert.

Höhe, Durchmesser, Umfang und Form des Hohlkörpers können den Erfordernissen entsprechend beliebig gewählt werden und hängen in erster Linier von der Art und Größe des zu befestigenden Gegenstandes ab, wobei hinsichtlich der geometrischen Form im Prinzip keine Einschränkung besteht. Die Höhe des Hohlkörpers beträgt in Abhängigkeit des zu befestigenden Gegenstandes beispielsweise von 20,00 cm bis 200,00 cm. Vorzugsweise beträgt die Höhe von 20,00 bis 50,00 cm. Ganz besonders bevorzugt wird eine Höhe von 25,00 cm bis 35,00 cm. Der Querschnitt kann beispielsweise kreisförmig, oval, dreieckig, quadratisch, recht- oder vieleckig sein.

Unter Fundament im Sinne der Erfindung sind beispielsweise die befestigte Fahrbahn, der Gehweg oder Platz selbst, der befestigte oder unbefestigte Rand- bzw. Mittelstreifen von Autobahnen, Straßen oder Wegen, das Straßenbankett, eine Seitenmauer oder Mauervorsprung zu verstehen. Die Versenkung und feste Verbindung des Hohlkörpers mit dem Fundament kann vorteilhafterweise dadurch geschehen, daß der Hohlkörper direkt in das Fundament getrieben wird, beispielsweise mittels eines Luftdruckhammers, oder in dieses eingemauert oder einbetoniert wird. Ausschlaggebend ist, daß eine solide und definitive Verankerung erreicht wird. Bevorzugterweise ist der obere Rand des Hohlkörpers niveaugleich mit dem Fundament. Die Außenoberfläche des Hohlkörpers ist vorzugsweise nicht glatt geformt, sondern weist zur besseren Verbindung des Bodens oder des Betons mit dem Fundament ein Rippen- oder Rautenmuster oder Aussparungen auf. Die Aussparungen werden beim Versenken im Fundament mit dem umgebenden Material ausgefüllt und verbessern dadurch die Verbindung des Hohlkörpers mit dem Fundament.
Die Befestigung des Gegenstandes kann in einfachster Weise dadurch erfolgen, daß die Innenmaße des Hohlkörpers so gewählt werden, daß dieser den unteren, zur Fixierung bestimmten Teil des Gegenstandes direkt umschließt und auf diese Weise fixiert. Als unterer, zur Fixierung bestimmter Teil des Gegenstandes ist im Sinne der Erfindung der untere Teil des Gegenstandes selbst, oder eine Halterung oder ein Steher, an dem der Gegenstand montiert werden kann, zu verstehen. Bei Leitschienen oder Brüstungen dienen für diesen Zweck beispielsweise senkrechte Steher in T- oder U-Form, IPE oder HE, an denen die Leitschiene oder Brüstung montiert wird. Bei schweren Gegenständen, wie beispielsweise Leitschienen, kann es zur Fixierung des Gegenstandes im Hohlkörper erforderlich sein, Schrauben zu verwenden. Leitschienen oder größere schwere Gegenstände können bei einer nicht erfindungsgemäßen Ausführung mit im Hohlkörper selbstbefindlichen Schrauben am Hohlkörper befestigt werden (siehe Beispiele 5 und 6, Fig. 5 un 6).Bei anderen Gegenständen kann es zweckmäßig sein zusätzlich Keile aus Holz oder Kunststoff, oder eine Manschette zur Befestigung zu verwenden (siehe Beispiele 3 und 4, Fig. 3 und 4). Gemäß einer weiteren Ausführungsform der Erfindung wird der Hohlkörper an dessen oberen Rand mit einer geeigneten Dichtung (siehe Beispiel 1, Fig. 1) versehen, die dazu dient einerseits das Eindringen von Wasser zu verhindern und andererseits durch die Beschaffenheit des Materials, aus dem die Dichtung besteht, den im Hohlkörper befestigten Gegenstand zu fixieren. Geeignete Materialien sind beispielsweise Gummi oder Kunststoffe mit genügender Stoßfestigkeit.

Ein weiterer Gegenstand der Erfindung ist eine Vorrichtung zur Befestigung von Gegenständen jeglicher Art, die entlang der Fahrbahn von Autobahnen oder Straßen oder entlang von Wegen, auf oder neben Plätzen jeglicher Art zu deren Begrenzung bzw. Absicherung, zur Regelung oder Kontrolle des Verkehrs, zur Vermittlung von Hinweisen und Informationen, zur Beleuchtung von Straßen oder Wegen, zu Reklamezwecken und dergleichen üblicherweise angebracht werden, bestehend aus dem oben näher beschriebenen Hohlkörper.

Ein weiterer Gegenstand der Erfindung ist die Verwendung des oben näher beschriebenen Hohlkörpers zur Befestigung von Gegenständen jeglicher Art, die entlang der Fahrbahn von Autobahnen oder Straßen oder entlang von Wegen jeglicher Art, auf oder neben Plätzen zu deren Begrenzung bzw. Absicherung, zur Regelung oder Kontrolle des Verkehrs, zur Vermittlung von Hinweisen und Informationen, zur Beleuchtung von Straßen oder Wegen, zu Reklamezwecken oder dergleichen üblicherweise angebracht werden.

Ein wesentlicher Teil der Erfindung ist in der Tatsache zu sehen, daß die Gegenstände bei Beschädigung auf einfache Weise entfernt und ebenso einfach wieder angebracht werden können, ohne daß das Fundament geöffnet werden muß.

Ein weiterer Vorteil besteht darin, daß die genannten Gegenstände beim Mähen von Seiten- oder Mittelstreifen von Fahrbahnen oder Gehwegen oder bei der Schneeräumung kurzzeitig entfernt und nach Beendigung des Mähvorgangs bzw. der Schneeräumung ebenso einfach wiederangebracht werden können.

Schließlich ermöglicht die Erfindung in vorteilhafter Weise die Möglichkeit die Halterungen von Leitschienen in ihrer Höhe beliebig zu verstellen und die Höhe damit an den Straßenverlauf anzugleichen. Ein weiterer beachtlicher Vorteil ist darin zu sehen, daß beispielsweise Leitpflöcke oder Leitschienen bei Unfällen, Veranstaltungen, Baumaßnahmen oder anderen Fällen, in denen eine Umleitung des Verkehrs kurzzeitig erforderlich ist, leicht entfernt oder, falls bereits erfindungsgemäße Hohlkörper an anderen Stellen im Fundament vorgesehen sind, unmittelbar an anderer Stelle wieder angebracht werden können, so daß diese einer Umleitung des Verkehrs nicht im Wege stehen oder der Verkehrsfluß problemlos in eine andere, vorbestimmte Richtung geleitet werden kann.

Die nachfolgenden Beispiele erläutert verschiedene Formen einer Befestigung.

Beispiele 1 und 2 erläutern die Erfindung ohne sie in irgendeiner Form zu beschränken.

Beispiele 3 bis 6 beschreiben andere nicht erfindungsgemäße Formen einer Befestigung.

Beispiele 7 und 8 zeigen die Gesamtansicht eines Straßenprofils mit einer Befestigung.

### Beispiel 1: (siehe Fig. 1)

Der Leitpflock (1) aus Kunststoff oder Metall wird in den Hohlkörper (2) mit leichtem Druck auf die Deckplatte (4) aus Stahlblech eingeführt, die sich durch die Feder (3) an das untere Ende des Hohlkörpers (2) verschieben läßt. Entsprechend wird die Deckplatte (4) bei Abnahme des Leitpflocks (1) wieder automatisch an den oberen Rand zurückgeführt und verhindert das Eintreten von Fremdkörpern in den Hohlkörper (2) wenn der Leitpflock (1) abgenommen ist. Gemäß Ausführungsform A wird die Abdeckplatte (4) am oberen Ende durch die Sperre (7) fixiert. Der obere Rand des Hohlkörpers (2) weist einen Dichtungsring (8) aus Gummi auf, der das Eindringen von Wasser, Schmutz und dergleichen verhindert, wenn sich der Leitpflock (1) im Hohlkörper (2) befindet und diesen zusätzlich fixiert.

Gemäß Ausführungsform B ist die Deckplatte (4) aus verzinktem Stahl oder anderem geeigneten Material mit drei Führungsbolzen (5) versehen und gleitet entlang von an den Seitenwänden des Hohlkörpers angebrachten Schlitzen, die ihrerseits durch ein halbkreisförmiges Deckblech (6)geschützt ist. Bei Abnahme des Leitpflocks (1) wird die Abdeckplatte (4) durch die Führungsbolzen(5) am oberen Ende des Hohlkörpers (2) zurückgehalten.
Der Hohlkörper (2) besteht aus verzinktem Stahl und ist in dreieckiger Form konzipiert. Um eine bestmögliche Verbindung mit dem Fundament, sei es Beton oder Erdboden, zu erreichen, weist die Oberfläche des Hohlkörpers (2) in der Zeichnung nicht aufscheinende Rippen auf. Der kegelförmige untere Abschluß erleichtert das Einführen in das Fundament und garantiert dadurch eine noch bessere Verbindung mit dem Fundament. Außerdem kann der untere Teil (Spitze) Ausnehmungen (4) aufweisen, die den Abfluß von etwaigem Kondenswasser ermöglichen.

### Beispiel 2: (siehe Fig. 2)

Die Ausführungsform der Erfindung gemäß Beispiel 2 unterscheidet sich von Beispiel 1 im wesentlichen dadurch, daß der Leitpflock (1) einen kreisrunden Querschnitt aufweist und die Abdeckplatte (4) mittels zweier gegenüberliegender Führungsbolzen (5) entlang der Schlitze in der Außenwand des Hohlkörpers (2) geführt wird.

### Beispiel 3: (siehe Fig. 3)

Der Leitpflock (1) aus Holz wird in den Hohlkörper (2) aus verzinktem Stahl eingeführt. Der Hohlkörper (2) ist in konischer Form sich nach oben leicht verbreiternd ausgeführt um das Einführen und Senkrechthalten des Leitpflocks (1) zu gewährleisten. Die Fixierung des Leitpflocks (1) im Hohlkörper (2) erfolgt mittels Keilen (3), die aus widerstandsfähigem Plastik hergestellt sind und speziell auf diese Art von Belastung und Vibration ausgerichtet sind. Die Oberfläche des Hohlkörpers (2) weist in dieser Zeichnung nicht aufscheinende Rippen auf und ist in spitzer Form ausgeführt um eine Verankerung im Beton weiters zu begünstigen.

### Beispiel 4: (siehe Fig. 4)

Die Ausführungsform im Beispiel 4 unterscheidet sich von Beispiel 3 dadurch, daß der Leitpflock (1) durch eine sich von oben nach unten verjüngende flexible Manschette (3) aus Plastik fixiert wird. Die Plastikmanschette fixiert den Leitpflock (1) in senkrechter Stellung und verhindert zugleich das Eindringen von Wasser und Fremdkörpern in den Hohlkörper(2).

### Beispiel 5: (siehe Fig. 5)

Dieses Beispiel betrifft die Befestigung von Leitschienen. Der Leitschienensteher (1) (Form IPE) wird in den Hohlkörper (2) aus verzinktem Stahl eingeführt und wie in FIG. 5 gezeigt in der gewünschten Höhe mit dem Hohlkörper (2) durch die Schrauben (3) an der Außen- und Mittelwand des Hohlkörpers (2) fixiert. Der nicht vom Leitschienensteher (1) beanspruchte und davon abgetrennte Raum des Hohlkörpers (2) wird über die Öffnungen 4 und 5 mit Beton gefüllt um eine für die Befestigung von Leitschienen besonders wirkungsvolle und feste Verbindung mit dem Fundament zu erreichen. Bei dieser Konstruktionsweise kann der Leitschienensteher (1) durch Öffnen der Schrauben (3) auf einfache Weise entfernt werden. Die verbleibende Öffnung über jenem Teil, der die Verschraubung beinhaltet, wird durch eine hier nicht gezeichnete Abdeckplatte aus Kunststoff geschlossen.

### Beispiel 6: (siehe Fig. 6)

Die Ausführungsform der Erfindung gemäß Beispiel 6 unterscheidet sich von Beispiel 5 dadurch, daß der Leitschienensteher (1) in U-Form ausgeführt ist.

### Beispiel 7: (siehe FIG. 7)

Beispiel 7 zeigt eine Gesamtansicht eines Straßenprofils, bei dem die eine Fahrbahnseite durch eine Betonbrüstung begrenzt ist, in die ein Hohlkörper zur Aufnahme des Leitpflocks mit der Betonbrüstung als Fundament verbunden ist und auf der gegenüberliegenden Fahrbahnseite der Leitpflock in einem im Straßenbankett versenkten erfindungsgemäßen Hohlkörper befestigt ist.

### beispiel 8: (siehe FIG. 8)

Beispiel 8 zeigt eine Gesamtansicht eines Straßenprofils, das auf beiden Seiten durch Leitschienen begrenzt ist, wobei der linksseitige Leitschienensteher wiederum in einem im Straßenbankett versenkten Hohlkörper und der rechtsseitige Leitschienensteher in einer Stützmauer aus Beton in den Beispielen 5 und 6 beschriebenen Weise befestigt ist.

## Patentansprüche

1. Verfahren zum Befestigen von Gegenständen (1) jeglicher Art, die entlang der Fahrbahn von Autobahnen, Straßen oder Wegen jeglicher Art, auf oder am Rand von Plätzen zu deren Begrenzung bzw. Absicherung, zur Regelung oder Kontrolle des Verkehrs, zur Vermittlung von Hinweisen und Informationen, zur Beleuchtung von Straßen oder Wegen, zu Reklamezwecken und dergleichen üblicherweise angebracht werden, wobei das Verfahren die Verfahrensschritte beinhaltet, daß man
a) einen aus einem gegenüber Witterungs- und Umwelteinflüssen resistentem Material gefertigten, stoßfesten, an der Unterseite geschlossenen und an der Oberseite verschließbaren Hohlkörper (2), der nach Form und Größe geeignet ist, den unteren, zur Fixierung bestimmten Teil des zu befestigenden Gegenstandes (1) in sich aufzunehmen und diesen Teil entweder direkt zu umschließen oder dessen Fixierung zu ermöglichen oder der in seinem Innern eine Halterung aufweist, mit dem dieser Teil fixiert werden kann, an der für die Befestigung des Gegenstands (1) gewünschten Stelle in ein Fundament versenkt und mit diesem fest verbindet, worauf man
b) den unteren, zur Fixierung des zu befestigenden Gegenstandes (1) bestimmten Teil dieses Gegenstandes (1) in den Hohlkörper (2) einführt und darin so fixiert, daß der Gegenstand (1) auf einfache Weise jederzeit entfernt und ebenso einfach wieder angebracht oder ersetzt werden kann
**dadurch gekennzeichnet,**
**daß** man einen Hohlkörper (2) verwendet, in dessen Innern eine in senkrechter Richtung parallel zu den Seitenwänden des Hohlkörpers (2) frei bewegliche, federbelastete Abdeckplatte (4) angebracht ist, wobei sich die Abdeckplatte (4) durch leichtes Andrücken mit dem zu befestigenden Gegenstand (1) bei dessen Einsetzen in den Hohlkörper (2) gegen die Wirkung einer Feder (3), die im unteren Teil des Hohlkörpers (2) in seiner Gebrauchsstellung an einer dafür vorgesehenen Aufsetz- oder Befestigungsvorrichtung angebracht ist, in Richtung des unteren Endes des Hohlkörpers (2) in seiner Gebrauchsstellung verschieben läßt, und wobei die Abdeckplatte (4) während oder nach Entfernung des Gegenstandes (1) durch die Kraft der unter Druck stehenden Feder (3) bis zu einer am entgegengesetzten oberen Rand des Hohlkörpers (2) angebrachten Sperre (7) zurückgeführt und so fixiert wird und dabei den Hohlkörper (2) verschließt.

2. Vorrichtung zum Befestigen von Gegenständen (1) jeglicher Art, die entlang der Fahrbahn von Autobahnen, Straßen, Wegen, entlang von Gehwegen, auf oder am Rand von Plätzen zu deren Befestigung bzw. Absicherung, zur Regelung oder Kontrolle des Verkehrs, zur Vermittlung von Hinweisen und Informationen, zur Beleuchtung von Straßen oder Wegen, zu Reklamezwecken und dergleichen üblicherweise angebracht werden,
bestehend aus einem gegenüber Witterungs- und Umwelteinflüssen resistenten Material gefertigtem, stoßfestem, an der Unterseite geschlossenem und an der Oberseite verschließbarem Hohlkörper (2), dessen Form und Innenmaße so gestaltet sind, daß dieser den unteren, zur Fixierung bestimmten Teil des zu befestigenden Gegenstandes (1) in sich aufnehmen und diesen Teil entweder direkt umschließen kann oder dessen Fixierung ermöglicht oder in seinem Innern eine Halterung zur Fixierung dieses Teils des Gegenstandes (1) aufweist,
**dadurch gekennzeichnet,**
**daß** innerhalb des Hohlkörpers (2) eine in Richtung parallel zu den Seitenwänden des Hohlkörpers (2) frei bewegliche, federbelastete Abdeckplatte (4) angebracht ist, die sich durch leichtes Andrücken mit dem zu befestigenden Gegenstand (1) bei dessen Einsetzen in den Hohlkörper (2) gegen die Wirkung einer im unteren Teil des Hohlkörpers (2) in seiner Gebrauchsstellung an einer dafür vorgesehenen Aufsetz- oder Befestigungsvorrichtung angebrachten Feder (3) in Richtung des unteren Endes des Hohlkörpers (2) in seiner Gebrauchsstellung verschieben läßt und die während oder nach der Entfernung des Gegenstandes (1) durch die Kraft der unter Druck stehenden Feder (3) bis zu einer am entgegengesetzten oberen Rand des Hohlkörpers (2) angebrachten Sperre (7) zurückgeführt wird und so fixiert werden und dabei den Hohlkörper (2) verschließen kann.

3. Verfahren oder Vorrichtung nach den Ansprüchen 1 oder 2, **dadurch gekennzeichnet, daß** der zu befestigende Gegenstand (1) ein Leit-, Kabel-, Grenz- oder Schneepflock oder eine entsprechende Begrenzung aus Holz, Metall oder Plastik, ein Leitschienensteher, eine Brüstung oder Einfriedung, ein Verkehrszeichen, Hinweisschild, eine Vorrichtung zur Beleuchtung von Straßen, Wegen oder Plätzen oder eine Reklametafel ist.

4. Verfahren oder Vorrichtung nach einem der Ansprüche 1 bis 3, **dadurch gekennzeichnet, daß** der zu befestigende Gegenstand (1) ein Leitpflock aus Holz, Metall oder Plastik mit einem kreisförmigen, ovalen, drei-, vier- oder mehreckigem Querschnitt oder ein Leitschienensteher in T-, U-, IPE- oder HE-Form ist.

5. Verfahren oder Vorrichtung nach einem der Ansprüche 1 bis 4, **dadurch gekennzeichnet, daß** das Material, aus dem der Hohlkörper (2) gefertigt ist, Eisen, rostfreier oder verzinkter Stahl oder ein stoßfester Kunststoff ist.

6. Verfahren oder Vorrichtung nach einem der Ansprüche 1 bis 5, **dadurch gekennzeichnet, daß** die Wandstärke des Hohlkörpers (2) von 0,20 bis 20,00 mm, bevorzugt 3,00 bis 10,00 mm und besonders bevorzugt von 3,00 bis 5,00 mm beträgt.

7. Verfahren oder Vorrichtung nach einem der Ansprüche 1 bis 6, **dadurch gekennzeichnet, daß** der Hohlkörper (2) an seiner Unterseite konisch geformt ist.

8. Verfahren oder Vorrichtung nach einem der Ansprüche 1 bis 7, **dadurch gekennzeichnet, daß** die Abdeckplatte (4) seitliche Führungsbolzen (5) aufweist, die durch in der Seitenwand des Hohlkörpers (2) angebrachte Schlitze gleiten können.

9. Verfahren oder Vorrichtung nach einem der Ansprüche 1 bis 8, **dadurch gekennzeichnet, daß** der Hohlkörper (2) eine Höhe von 20 bis 200 cm, vorzugsweise 20,00 bis 50,00 cm und besonders bevorzugt von 15,00 bis 35,00 aufweist.

10. Verfahren oder Vorrichtung nach einem der Ansprüche 1 bis 9, **dadurch gekennzeichnet, daß** der Hohlkörper (2) einen kreisförmigen, dreieckigen, quadratischen oder recht- oder mehreckigen Querschnitt und an seiner Außenwand ein Rippen- oder Rautenmuster oder Aussparungen (4) im Wandmaterial zur verbesserten Verbindung des Hohlkörpers (2) mit dem Fundament in dem der Gegenstand (1) befestigt wird oder Öffnungen zum Abfluß von Kondenswasser aufweist.

11. Verfahren oder Vorrichtung nach einem der Ansprüche 1 bis 10, **dadurch gekennzeichnet, daß** die Innenmaße des Hohlkörpers (2) so gewählt werden, daß dieser den unteren, zur Fixierung bestimmten Teil des zu befestigenden Gegenstandes (1) direkt umschließen und so fixieren kann.

12. Verfahren nach einem der Ansprüche 1 oder 3 bis 11, **dadurch gekennzeichnet, daß** das Fundament in dem der Gegenstand (1) befestigt wird eine befestigte Fahrbahn, Gehweg oder Platz, der befestigte oder unbefestigte Rand- bzw. Mittelstreifen von Autobahnen, Straßen oder Wegen, das Straßenbankett, eine Seitenmauer oder ein Mauervorsprung ist.

13. Verfahren nach einem der Ansprüche 1 oder 3 bis 12, **dadurch gekennzeichnet, daß** der in seiner Gebrauchsstellung obere Rand des Hohlkörpers(2) niveaugleich mit dem Fundament abschließt.

14. Verfahren nach einem der Ansprüche 1 oder 3 bis 13, **dadurch gekennzeichnet, daß** die Fixierung des Gegenstandes(1) im Hohlkörper (2) mittels Keilen aus Holz oder Kunststoff oder einer flexiblen Manschette, welche den unteren, zur Fixierung bestimmten Teil des Gegenstandes(1) umschließen, erfolgt.

15. Verwendung des Hohlkörpers(2) gemäß einem der Ansprüche 2 bis 11 zum Befestigen von Gegenständen (1) jeglicher Art, die entlang von Fahrbahn von Autobahnen, Straßen, Wegen, entlang von Gehwegen, auf oder am Rand von Plätzen zu deren Begrenzung bzw. Absicherung, zur Regelung oder Kontrolle des Verkehrs, zur Vermittlung von Hinweisen und Informationen, zur Beleuchtung von Straßen und Wegen, zu Reklamezwecken und dergleichen üblicherweise angebracht werden, wobei der Hohlkörper (2) an der für die Betestigung des Gegenstands (1) gewünschten Stelle in ein Fundament versenkt und mit diesen fest verbunden wird und der untere zur Fixierung des zu befestigenden Gegenstandes (1) bestimmte Teil dieses Gegenstandes (1) in diesen Hohlkörper (2) eingeführt und darin so fixiert wird, daß der Gegenstand (1) auf einfache Weise jederzeit entfernt und ebenso einfach wieder angebracht oder ersetzt werden kann.

## Claims

1. A method for the fixing of objects (1) of any kind which are usually provided along the carriageway of motorways, roads or paths of any kind, on or at the edge of squares for marking their boundaries or making them safe, for regulating or controlling the traffic, for communicating suggestions and information, for the lighting of roads or paths, for advertising purposes and suchlike, whereby the method includes the following procedural steps, wherein
a) an impact-resistant hollow body (2) produced from a material resistant to weathering and environmental influences, closed at the underside and closable at the upper side, which is suitable in shape and size for accommodating the lower part of the object (1) to be fixed, said lower part being intended for the fixing, and for surrounding this part either directly or enabling its fixing, or which has in its interior a fixing device with which this part can be fixed, is sunk into a foundation and connected rigidly with the latter at the desired point for the fixing of the object (1), after which
b) the lower part of this object (1) intended for the fixing of the object (1) to be fixed is introduced into the hollow body (2) and is fixed therein in such a way that the object (1) can be removed in a simple fashion at any time and can also be refitted or replaced simply,
**characterised in that**
use is made of a hollow body (2), into the interior whereof there is fitted a spring-loaded cover plate (4) freely mobile in the vertical direction parallel to the side walls of the hollow body (2), whereby the cover plate (4) can be displaced in the direction of the lower end of the hollow body (2) in its position of use as a result of light pressing with the object (1) to be fixed when the latter is inserted into the hollow body (2) against the action of a spring (3) which is provided in the lower part of the hollow body (2) in its position of use on a holding or fixing device provided for the purpose, and whereby the cover plate (4) is carried back due to the force of the spring (3) under compression, during or after removal of the object (1), up to a blocking device (7) fitted at the opposite upper edge of the hollow body (2) and is thus fixed and thereby closes the hollow body (2).

2. A device for the fixing of objects (1) of any kind which are usually provided along the carriageway of motorways, roads, paths, along footpaths, on or at the edge of squares for marking their boundaries or making them safe, for regulating or controlling the traffic, for communicating suggestions and information, for the lighting of roads or paths, for advertising purposes and suchlike,
comprising an impact-resistant hollow body (2) produced from a material resistant to weathering and environmental influences, closed at the underside and closable at the upper side, which is designed in shape and internal dimensions in such a way that it can accommodate the lower part of the object (1) to be fixed, said part being intended for the fixing, and can surround this part either directly or enables its fixing or has in its interior a fixing device for the fixing of this part of the object (1)
**characterised in that**
there is fitted inside the hollow body (2) a spring-loaded cover plate (4) freely mobile in the direction parallel to the side walls of the hollow body (2), which cover plate (4) can be displaced in the direction of the lower end of the hollow body (2) in its position of use as a result of light pressing with the object (1) to be fixed when the latter is inserted into the hollow body (2) against the action of a spring (3) fitted the lower part of the hollow body (2) in its position of use on a holding or fixing device provided for the purpose, and which is carried back due to the force of the spring (3) under compression, during or after the removal of the object (1), up to a blocking device (7) fitted at the opposite upper edge of the hollow body (2) and can thus be fixed and thereby close the hollow body (2).

3. The method or device according to claims 1 or 2, **characterised in that** the object (1) to be fixed is a guide peg, cable peg, boundary peg or snow peg or a corresponding boundary of wood, metal or plastic, a guide rail stay, a parapet or an enclosure, a road sign, an information sign, an arrangement for the lighting of roads, paths or squares or an advertising hoarding.

4. The method or device according to any one of claims 1 to 3, **characterised in that** the object (1) to be fixed is a guide peg of wood, metal or plastic with a circular, oval, triangular, square or polygonal cross-section or a guide rail stay in T-, U-, IPE- or HE-shape.

5. The method or device according to any one of claims 1 to 4, **characterised in that** the material from which the hollow body (2) is produced is iron, stainless or galvanized steel or an impact-resistant plastic.

6. The method or device according to any one of claims 1 to 5, **characterised in that** the wall thickness of the hollow body (2) amounts to 0.20 to 20.00 mm, preferably 3.00 to 10.00 mm and particularly preferably from 3.00 to 5.00 mm.

7. The method or device according to any one of claims 1 to 6, **characterised in that** the hollow body (2) is formed conically at its underside.

8. The method or device according to any one of claims 1 to 7, **characterised in that** the cover plate (4) has lateral guide bolts (5), which can slide through slots provided in the side wall of the hollow body (2).

9. The method or device according to any one of claims 1 to 8, **characterised in that** the hollow body (2) has a height of 20 to 200 cm, preferably 20.00 to 50.00 cm and particularly preferably from 15.00 to 35.00.

10. The method or device according to any one of claims 1 to 9, **characterised in that** the hollow body (2) has a circular, triangular, square or rectangular or polygonal cross-section and, on its outer wall, a ribbed or diamond-shaped pattern or recesses (4) in the wall material in order to improve the connection of the hollow body (2) with the foundation (1) or openings for the drainage of condensation water.

11. The method or device according to any one of claims 1 to 10, **characterised in that** the internal dimensions of the hollow body (2) are selected in such a way that the latter can directly surround and thus fix the lower part of the object (1), said lower part being intended for the fixing.

12. The method according to any one of claims 1 or 3 to 11, **characterised in that** the foundation (2) in which the object (1) is fixed is a paved or unpaved carriageway, footpath or square, the paved or unpaved shoulders or central reserves of motorways, roads or paths, road verges, a side wall or a wall offset.

13. The method according to any one of claims 1 or 3 to 12, **characterised in that** the edge of the hollow body (2) being the upper edge its position of use ends at the same level as the foundation.

14. The method according to any one of claims 1 or 3 to 13, **characterised in that** the fixing of the object (1) in the hollow body (2) takes place by means of wedges made of wood or plastic or a flexible collar, which surrounds the lower part of the object (1) intended for the fixing.

15. Use of the hollow body (2) according to any one of claims 2 to 11 for the fixing of objects (1) of any kind which are usually provided along the carriageway of motorways, roads or paths, along pathways, on or at the edge of squares for marking their boundaries or making them safe, for regulating or controlling the traffic, for communicating suggestions and information, for the lighting of roads or paths, for advertising purposes and suchlike, whereby the hollow body (2) is sunk into a foundation at the desired point for the fixing of the object (1) and connected rigidly to the latter and the lower part of this object (1) intended for the fixing of the object (1) to be fixed is introduced into this hollow body (2) and is fixed therein in such a way that the object (1) can be removed in a simple fashion at any time and can also be refitted or replaced simply.

## Revendications

1. Procédé de fixation d'objets (1) de tous genres qui sont installés habituellement le long de la chaussée des autoroutes, routes ou chemins de tous genres, sur ou sur le bord de places pour les limiter ou les sécuriser pour régler ou contrôler la circulation, pour transmettre des avis et des informations, pour éclairer les routes ou les chemins, à des fins de réclame et similaire, ce procédé incluant les étapes opératoires consistant
a) à enfoncer un corps creux (2) résistant aux chocs fabriqué dans un matériau résistant aux influences des intempéries et de l'environnement, fermé du côté inférieur et pouvant être fermé du côté supérieur, qui par sa forme et sa taille est apte à recevoir la partie inférieure destinée à la fixation de l'objet à fixer (1) et soit à entourer directement cette partie, soit à permettre sa fixation ou qui présente à l'intérieur un support grâce auquel cette partie peut être fixée, à l'endroit souhaité pour la fixation de l'objet (1), dans une fondation et à le rattacher fixement à cette dernière et ensuite
b) à introduire la partie inférieure destinée à la fixation de l'objet à fixer de cet objet (1) dans le corps creux (2) et à la fixer dedans de manière à ce que l'objet (1) puisse être à tout moment enlevé simplement et remis ou remplacé tout aussi simplement,
**caractérisé en ce que**
on utilise un corps creux (2) à l'intérieur duquel est installé une plaque de recouvrement (4) chargée par ressort et mobile librement dans le sens vertical parallèlement aux parois latérales du corps creux (2), la plaque de recouvrement (4) pouvant être décalée, en appuyant légèrement avec l'objet à fixer (1) lors de son insertion dans le corps creux (2) à l'encontre de l'effet d'un ressort (3) qui est installé dans la partie inférieure du corps creux (2) dans sa position d'utilisation sur un dispositif de pose ou de fixation prévu à cet effet, en direction de l'extrémité inférieure du corps creux (2) dans sa position d'utilisation, et alors que la plaque de recouvrement (4), pendant ou après l'enlèvement de l'objet (1), est ramenée par la force du ressort (3) sous pression jusqu'à une barrière (7) placée sur le bord supérieur opposé du corps creux (2) et ainsi fixée et ferme alors le corps creux (2).

2. Dispositif de fixation d'objets (1) de tous genres qui sont installés habituellement le long de la chaussée des autoroutes, routes, chemins le long de voies piétonnières ou sur ou sur le bord de places pour les fixer ou les sécuriser pour régler ou contrôler la circulation, pour transmettre des avis et des informations, pour éclairer les routes ou les chemins, à des fins de réclame et similaire,
composé d'un corps creux (2) résistant aux chocs fabriqué dans un matériau résistant aux influences des intempéries et de l'environnement, fermé du côté inférieur et pouvant être fermé du côté supérieur, dont la forme et les dimensions intérieures sont conçues de manière à ce qu'il puisse recevoir la partie inférieure destinée à la fixation de l'objet à fixer (1) et soit entourer directement cette partie, soit permettre sa fixation ou qui présente à l'intérieur un support pour la fixation de cette partie de l'objet (1),
**caractérisé en ce que**
à l'intérieur du corps creux (2) est installée une plaque de recouvrement (4) chargée par ressort et mobile librement dans le sens vertical parallèlement aux parois latérales du corps creux (2), pouvant être décalée, en appuyant légèrement avec l'objet à fixer (1) lors de son insertion dans le corps creux (2), à l'encontre de l'effet d'un ressort (3) qui est installé dans la partie inférieure du corps creux (2) dans sa position d'utilisation sur un dispositif de pose ou de fixation prévu à cet effet, en direction de l'extrémité inférieure du corps creux (2) dans sa position d'utilisation, laquelle plaque de recouvrement, pendant ou après l'enlèvement de l'objet (1), est ramenée par la force du ressort (3) sous pression jusqu'à une barrière (7) placée sur le bord supérieur opposé du corps creux (2) et peut ainsi être fixée et fermer alors le corps creux (2).

3. Procédé ou dispositif selon les revendications 1 ou 2, **caractérisé en ce que** l'objet à fixer (1) est un délinéateur, un piquet de câble, de limitation ou à neige ou une limite équivalente en bois, métal ou plastique, un support de rail conducteur, un garde-fou ou une clôture, un panneau de circulation, un panneau d'information, un dispositif d'éclairage de rues, de chemins ou de places ou un panneau publicitaire.

4. Procédé ou dispositif selon une des revendications 1 à 3, **caractérisé en ce que** l'objet à fixer (1) est un délinéateur en bois, métal ou plastique à section circulaire, ovale, triangulaire, quadrangulaire ou polygonale ou un support de rail conducteur en forme de T, U, IPE ou HE.

5. Procédé ou dispositif selon une des revendications 1 à 4, **caractérisé en ce que** le matériau dont est fait le corps creux (2) est du fer, de l'acier inoxydable ou zingué ou une matière plastique résistant aux chocs.

6. Procédé ou dispositif selon une des revendications 1 à 5, **caractérisé en ce que** l'épaisseur de paroi du corps creux (2) va de 0,20 à 20,00 mm, de préférence de 3,00 à 5,00 mm.

7. Procédé ou dispositif selon une des revendications 1 à 6, **caractérisé en ce que** le corps creux (2) a une forme conique sur son côté inférieur.

8. Procédé ou dispositif selon une des revendications 1 à 7, **caractérisé en ce que** la plaque de recouvrement (4) présente des chevilles latérales de guidage (5) qui peuvent glisser à travers des fentes pratiquées dans la paroi latérale du corps creux (2).

9. Procédé ou dispositif selon une des revendications 1 à 8, **caractérisé en ce que** le corps creux (2) a une hauteur de 20 à 200 cm, de préférence de 20,00 à 50,00 mm et notamment de préférence de 15,00 à 35,00 cm.

10. Procédé ou dispositif selon une des revendications 1 à 9, **caractérisé en ce que** le corps creux (2) a une section transversale circulaire, triangulaire, quadrangulaire ou polygonale et présente sur sa paroi extérieure un motif de rainure ou de losange ou des évidements (4) dans le matériau de la paroi pour améliorer la liaison du corps creux (3) avec la fondation dans laquelle l'objet (1) est fixé ou des orifices pour évacuer l'eau condensée.

11. Procédé ou dispositif selon une des revendications 1 à 10, **caractérisé en ce que** les dimensions intérieures du corps creux (2) sont choisies de manière à ce que celui-ci puisse entourer directement et ainsi fixer la partie inférieure destinée à la fixation de l'objet à fixer (1).

12. Procédé selon une des revendications 1 ou 3 à 11, **caractérisé en ce que** la fondation dans laquelle est fixé l'objet (1) est une chaussée fixée, un chemin piétonnier ou une place, la bande de bordure ou centrale fixée ou non fixée d'autoroutes, routes ou chemins, un accotement de route, un mur latéral ou une saillie murale.

13. Procédé selon une des revendications 1 ou 3 à 12, **caractérisé en ce que** le bord supérieur du corps creux (2) dans sa position d'utilisation se termine au même niveau que la fondation.

14. Procédé selon une des revendications 1 ou 3 à 13, **caractérisé en ce que** la fixation de l'objet (1) dans le corps creux (2) est faite au moyen de clavettes en bois ou de matière plastique ou d'une manchette souple qui entourent la partie inférieure destinée à la fixation de l'objet (1).

15. Utilisation du corps creux (2) selon une des revendications 2 à 11 pour fixer des objets (1) de tous genres qui sont installés habituellement le long de la chaussée des autoroutes, routes, chemins, le long de voies piétonnières, sur ou sur le bord de places pour les limiter ou les sécuriser pour régler ou contrôler la circulation, pour transmettre des avis et des informations, pour éclairer les routes ou les chemins, à des fins de réclame et similaire, dans laquelle le corps creux (2) est enfoncé à l'emplacement souhaité dans la fondation et est rattaché fixement à celle-ci et la partie inférieure destinée à la fixation de l'objet à fixer (1) de cet objet (1) est introduite dans ce corps creux (2) et est fixée dedans de manière à ce que l'objet (1) puisse être enlevé simplement à tout moment et remis en place ou remplacé tout aussi simplement.
